# EUROPÄISCHE PATENTSCHRIFT

(11) **EP 2 708 157 B1**
(45) Veröffentlichungstag und Bekanntmachung des Hinweises auf die Patenterteilung: **04.03.2015**
(21) Anmeldenummer: 13004245.0
(22) Anmeldetag: 28.08.2013
(51) Int. Cl.: A47C 4/02, A47C 4/03

(54) **Zusammensetzbarer und zerlegbarer Stuhl**
Chair that can be assembled and dismantled
Chaise pouvant être assemblée et démontée

(30) Priorität: 13.09.2012 IT BZ20120030
(43) Veröffentlichungstag der Anmeldung: 19.03.2014
(73) Patentinhaber: Finatzer, Theo, 39040 Trodenia (BZ) (IT)
(72) Erfinder: Finatzer, Theo, 39040 Trodenia (BZ) (IT)
(74) Vertreter: Oberosler, Ludwig

(56) Entgegenhaltungen:
- GB-A- 634 927
- KR-B1- 100 969 191
- TW-U- M 261 120
- TW-U- M 333 847

## Beschreibung

Die Erfindung bezieht sich auf einen Stuhl welcher leicht zerlegbar und wieder zusammensetzbar ist, ohne dass Befestigungsmittel eingesetzt werden, wobei einfache, unter sich gleichartige, Steckverbindungen welche an jedem der, den Stuhl bildenden, Elementen vorgesehen sind.

Aus der DE 3523658 sind zerlegbare Stühle bekannt welche aus plattenähnlichen Elementen zusammengesetzt sind welche Schlitze aufweisen in welche Befestigungselemente eingesetzt werden welche ihrerseits durch gleitende Befestigungselemente in der zusammengebauten Position blockiert werden. Diese Stühle sind, wegen der Verwendung von Platten, schwer und ästhetisch plump, ihre Stabilität ist nicht dauerhaft und erfordert das häufige Nachstellen der gleitenden Befestigungselemente.

Aus der FR 2895889 ist ein zerlegbarer Stuhl bekannt welcher eine traditionelle Struktur aufweist welche aus einem trapezförmigen Grundrahmen besteht auf welchem oberhalb die Sitzfläche montiert wird während hinten ein Element montiert wird welches die Stuhllehne und die beiden hinteren Füße bildet, an der Vorderseite hingegen wird am selben Grundrahmen ein Element montiert welches die Form eines umgekehrten U hat und die beiden Vorderfüße bildet. Die Steckverbindung zwischen den einzelnen Teilen erfolgt mittels Dübel und wird durch Schrauben gesichert welche die Teile des Grundrahmens horizontal durchdringen. Für den Zusammenbau und das Zerlegen dieser Stühle ist ein Schraubendreher oder ein Schraubenschlüssel erforderlich, weiters sind die einzelnen demontierten Teile des Stuhles sperrig und platzraubend bei ihrer Verpackung und somit auch bei ihrer Lagerung und beim Transport.

Ein weiterer zusammensetzbar und zerlegbarer Stuhl ist aus der GB 634 927 A bekannt.

Die Erfindung stellt sich die Aufgabe einen zerlegbaren und wiederholt zusammensetzbaren Stuhl der eingangs genannten Art zu schaffen welcher frei von Befestigungselementen ist, eine beachtenswerte Stabilität aufweist, einfach in der Herstellung ist, im zerlegten Zustand einen minimalen Platzbedarf hat und welcher, ohne Hilfe von Werkzeugen, auch von einem Jugendlichen zusammensetzbar ist.

Zur Lösung dieser Aufgabe schlägt die Erfindung einen Stuhl vor welcher aus vier Arten von Elementen mit unterschiedlicher Form besteht welche über mehrfache Steckverbindungen in Form von Kreuzüberplattungen, identischer Art und Abmessungen an allen Elementen, zusammensetzbar sind so dass die Belastung des Stuhles selbst, diesem die nötige Stabilität verleiht. Insbesondere die identische Ausführung der beachtlichen Anzahl der Steckverbindungen ermöglicht die Herstellung der einzelnen Teile in großer Serie, während die hohe Anzahl von Steckverbindungen an jedem der einzelnen Teile eine hohe Stabilität der Struktur garantiert. Erfindungsgemäß können die Steckverbindungen aus einfachen Kreuzüberplattungen bestehen oder, eventuell teilweise, von komplexerer Art sein, wobei die Ausfräsungen Abstufungen aufweisen welche zueinander parallele oder mit Neigung von 45° verlaufende Kontaktflächen haben.

Der erfindungsgemäße Stuhl besteht aus zwei identischen Elementen von denen jedes ein Füßepaar bildet. Das Paar der vertikalen Füße ist an den oberen Enden der Füße über einem horizontalen Teil verbunden so dass ein Element entsteht welches die Form eines verkehrten U hat. Das besagte Element besteht aus zwei identischen U-förmigen Teilen welche z.B. aus einer Sperrholzplatte gefertigt sind, dabei sind diese Teile, im vertikalen Bereich welcher die Füße bildet, fest durch ein Element verbunden welches z.B. aus Sperrholz gefertigt ist so dass ein H-förmiger Querschnitt entsteht. Das besagte Verbindungselement hat eine derartigen Querschnitt, dass die beiden identischen U-förmigen Teile mit einem Abstand befestigt werden welcher dem Abstand zwischen den einzelnen Einschnitten der Kreuzüberplattungen am horizontalen Bereich des Elementes mit dem Paar der vertikalen Füße und an allen übrigen, den Stuhl bildenden, Elementen entspricht.

In die äußersten Sitze der Serie von Einschnitten welche oberhalb an den beiden U-förmigen Elementen mit den vertikalen Füßen vorgesehen sind, werden z.B. jeweils zwei, unter sich identische, Längselemente pro Seite eingesetzt, welche z.B. aus einer Sperrholzplatte gefertigt sind und die beiden äußersten Längsbereiche der Sitzfläche des Stuhles bilden. Diese besagten Elemente weisen an beiden Endbereichen zwei untere Einschnitte für das Einstecken in die entsprechenden Einschnitte an den mit Füßen ausgestatteten Elementen und eine Reihe von oberen Einschnitten, für die Aufnahme einer Reihe von Querelementen, auf welche ebenfalls, jeweils an jedem der Endbereiche, zwei untere Einschnitte aufweisen um auf die zwei benannten seitlichen Längselementen aufgesteckt werden zu können und eine Reihe von oberen Einschnitten aufweisen um eine Reihe L-förmiger Elemente aufnehmen zu können welche, am horizontalen, die Sitzfläche bildenden Teil, untere Einschnitte aufweisen während der vertikale Teil ohne Einschnitte die Stuhllehne bildet.

Der Abstand zwischen allen Einschnitten an allen vier Arten der Elemente welche den Stuhl bilden ist erfindungsgemäß identisch und entspricht insbesondere auch dem Abstand zwischen den beiden U-förmigen Elementen welche die beiden Paare der Stuhlfüße bilden.

Die Erfindung schließt nicht aus, dass auch die seitlichen Längselemente mit den mehrfachen Einschnitten für die Steckverbindung und/oder die Querelemente mit den mehrfachen Einschnitten für die Steckverbindung und/oder die L-förmigen Elemente welche die Sitzfläche und die Lehne bilden, unter sich in Gruppen von zwei oder mehreren Elementen mittels Dübel oder dazwischen vorgesehenen Abstandselementen fest verbunden sind. Insbesondere im Eckbereich der L-förmigen Elemente welche die Sitzfläche und die Lehne bilden können Abstandselemente vorgesehen sein welche geeignet sind die Struktur zu verstärken.

Insbesondere wegen der relativ tiefen Einschnitte der Steckverbindungen zwischen den Elementen welche alle zueinander in einem Winkel von 90° ausgerichtet sind, wird eine beachtenswerte Formstabilität auch unter Belastung erreicht. Erfindungsgemäß liegen die mehrfachen Steckverbindungen im Montagezustand der einzelnen, den Stuhl bildenden, Elemente alle in einer einzigen Ebene welche die Ebene der Sitzfläche ist, wobei eine Gitterstruktur mit identischen Zwischenräumen gebildet wird.

Erfindungsgemäß können die einsteckbaren Längselemente welche an den beiden Seitenbereichen der Sitzfläche vorgesehen sind auch aus L-förmigen Elementen bestehen welche die Sitzfläche und die Lehne bilden, wobei in diesem Fall der horizontale Teil mit unteren Einschnitten ausgestattet ist um das Aufstecken oben auf den horizontalen Teilen der U-förmigen Elemente zu ermöglichen und mit oberen Einschnitten versehen sein um die die horizontalen Querelemente der Sitzfläche aufnehmen zu können.

Erfindungsgemäß können die Querelemente welche die Sitzfläche bilden U-förmig oder L-förmig sein um mit den vertikalen Bereichen einen Auflagebereich für die Arme des Benützers zu bilden.

Die Erfindung schließt nicht den Zusammenbau von Schemel ohne Lehne oder von Tischen, bzw. Tischchen aus, wobei immer das selbe Zusammenbausystem mittels mehrfacher Kreuzplattverbindungen ohne Befestigungselementen angewandt wird.

Die Elemente für die Herstellung der erfindungsgemäßen Stühle können aus Holz, aus Wolzwerkstoffen, aus Kunststoff oder aus Materialien welche durch Recycling von Papier, Karton, Holz oder Kunststoff gewonnen werden, hergestellt werden.

Die Erfindung wird anhand eines, in den beigelegten Zeichnungen schematisch dargestellten, vorzuziehenden Ausführungsbeispieles eines erfindungsgemäßen Stuhles näher erklärt, dabei erfüllen die Zeichnungen rein erklärenden, nicht begrenzenden, Zweck.

Die Fig. 1 zeigt in perspektivischer Darstellung einen erfindungsgemäßen zusammensetzbaren und zerlegbaren Stuhl im zusammengesetzten gebrauchsfertigem Zustand.

Die Fig. 2 zeigt in Draufsicht den selben in Fig. 1 dargestellten Stuhl.

Die Fig. 3 zeigt in auseinandergezogener Darstellung die einzelnen Elemente des in Fig. 1 dargestellten Stuhles.

Der erfindungsgemäße Stuhl besteht aus vier unterschiedlichen Typologien von Elementen 1, 2, 3, 4 welche untereinander zusammengesteckt sind um die Sitzfläche zu bilden. Die Stuhlfüße werden von zwei Elementen mit umgekehrter U-Form 1 gebildet, jedes dieser Elemente umfasst ein Paar von Füßen welche an ihrem oberen Ende durch ein horizontales Teil verbunden sind welches eine Reihe von oberen unter sich gleich beabstandeten A Einschnitten 1s aufweist. Diese Elemente mit der Form eines umgekehrten U bestehen aus zwei identischen U-förmigen Teilen welche im vertikalen Abschnitt der Füße, mittels einem fest angebrachten Verbindungsteil 1b, verbunden sind so dass zwischen den beiden U-förmigen Teilen ein Abstand A gesichert wird welcher identisch zum Abstand zwischen den einzelnen Einschnitten 1s der Steckverbindung ist. Auf diese Weise können die einzelnen Füße einen H-förmigen oder einen U-förmigen Querschnitt aufweisen und haben somit eine beachtenswerte Stabilität.

An den oberen horizontalen Teilen 1a der U-förmigen Elemente 1 werden in die oberen Einschnitten 1s zwei seitliche Längselement 2 aufgesteckt welche in beiden Endbereichen entsprechende untere Einschnitte 2i aufweisen. Die selben seitlichen Längselemente 2 weisen eine Reihe von oberen Einschnitten 2s für das Aufstecken der Querelement 3 auf welche an den beiden Endbereichen untere Einschnitte 3i aufweisen, während an der oberen Seite die selben Elemente obere Einschnitte 3s für das Aufstecken der L-förmigen Elemente 4 aufweisen welche mit ihren horizontalen Teilen 4a die Sitzfläche des Stuhles und mit den vertikalen Teilen die Stuhllehne bilden. Der horizontale Teil 4a ist mit einer Reihe unterer Einschnitte 4i, zwecks Aufstecken in die oberen Einschnitte 3s der Querelemente 3, ausgestattet.

Die Erfindung schließt nicht aus, dass zwei oder mehrere Elemente 2, 3, 4 unter sich, z.B. mittels Leisten oder Dübel, über ihre gesamte Erstreckung oder in spezifischen Punkten, verbunden sind. Diese gegenseitige feste Verbindung kann z.B. zwecks Verstärkung des Eckbereiches 4c an den L-förmigen Elementen 4 nützlich sein.

Die Querelemente 3 welche die Sitzfläche bilden können U-förmig oder L-förmig sein um so mit den vertikalen Teilen eine Auflage für die Arme zu schaffen.

Die Stärke der einzelnen, den Stuhl bildenden, Elementen 1, 2, 3, 4 ist identisch und entspricht der Breite der Einschnitte 1s, 2i, 2s, 3i, 3s, 4i für die Steckverbindungen welche weiters alle identische Einstecktiefe aufweisen, wobei diese Tiefe der Hälfte der Breite der einzelnen Elemente entspricht.

Die Erfindung schließt nicht das Zusammensetzen von Stühlen ohne Rückenlehne aus, welche somit die Funktion von Schemel, bzw. von Tischchen, haben. Weiters besteht die Möglichkeit, an Stelle der seitlichen Längselemente 2, L-förmige Elemente 4 aufzustecken, wodurch eine breitere Rückenlehne gebildet wird.

Die seitlichen Längselemente 2 können auch mit den Querelemente 3 identisch sein.

## Patentansprüche

1. Zusammensetzbarer und zerlegbarer Stuhl, welcher frei von Befestigungsmitteln ist, **dadurch gekennzeichnet, dass** der Stuhl aus vier unterschiedlichen Typologien von Elementen (1, 2, 3, 4) besteht welche unter sich, mittels mehrfacher Steckverbindungen von der Art Kreuzüberplattung, zusammensteckbar sind wobei diese aus einer Reihe von Einschnitten (1s, 2i, 2s, 3i, 3s, 4i) bestehen welche an allen Elementen identisch sind, wobei diese Einschnitte vertikal zur Ebene der Sitzfläche angeordnet sind und wobei die Steckverbindungen alle in der, die Sitzfläche des Stuhles bildenden, Ebene enthalten sind.

2. Zusammensetzbarer und zerlegbarer Stuhl gemäß Anspruch 1, **dadurch gekennzeichnet, dass** die Elemente (1, 2, 3, 4) welche den Stuhl bilden, zwei U-förmige Elemente enthalten von welchen jedes ein Paar von Füßen bildet welche an ihrem oberen Ende von einem horizontalen Teil (1a) verbunden sind welcher oberhalb Einschnitte (1s) aufweist, mindestens zwei seitliche Längselemente (2) enthalten welche an den Endbereichen mit unteren Einschnitten (2i) und am Zwischenbereich mit oberen Einschnitten (2s) ausgestattet sind, mehrere Querelemente (3) enthalten welche an den Endbereichen mit unteren Einschnitten (3i) und im gesamten Zwischenbereich mit oberen Einschnitten (3s) ausgestattet sind und L-förmige Elemente enthalten welche mit ihrem horizontalen Teil (4a) die Sitzfläche und mit ihrem vertikalen Teil (4b) die Lehne des Stuhles bilden, wobei der horizontale Teil (4a) untere Einschnitte (4i) aufweist.

3. Zusammensetzbarer und zerlegbarer Stuhl gemäß Anspruch 1, **dadurch gekennzeichnet, dass** die U-förmigen Elemente (1) aus zwei identischen Teilen bestehen welche an den vertikalen, die Füße bildenden, Teilen durch ein fest angebrachtes Abstandsteil (1b) derart verbunden sind, dass die Füße einen H-förmigen oder U-förmigen Querschnitt haben.

4. Zusammensetzbarer und zerlegbarer Stuhl gemäß Anspruch 1, **dadurch gekennzeichnet, dass** zwei oder mehr der Elemente (2, 3, 4) welche den Stuhl bilden unter sich durch ein fest angebrachtes Abstandsteil oder mittels Dübel verbunden sind wobei die besagten Elemente (2, 3, 4) unter sich in einem Abstand gehalten werden welcher gleich dem Abstand (A) zwischen allen mehrfachen Einschnitten (1s, 2i, 2s, 3i, 3s, 4i) der Steckverbindungen ist.

5. Zusammensetzbarer und zerlegbarer Stuhl gemäß Anspruch 1, **dadurch gekennzeichnet, dass** die seitlichen Längselemente (2) mit den Querelementen (3) identisch sind.

6. Zusammensetzbarer und zerlegbarer Stuhl gemäß Anspruch 1, **dadurch gekennzeichnet dass** die seitlichen Längselemente (2) alle oder teilweise von L-förmigen Elementen (4) ersetzt werden können welche in diesem Fall mit Einschnitten (2i, 2s) ausgestattet sind welche mit jenen identisch sind welche an den seitlichen Längselementen (2) vorgesehen sind.

7. Zusammensetzbarer und zerlegbarer Stuhl gemäß Anspruch 1, **dadurch gekennzeichnet dass** die Querelemente (3) der Sitzfläche U-förmig oder L-förmig sind, wobei die vertikalen Teile dieser Elemente eine Auflage für die Arme des Benützers bilden.

8. Zusammensetzbarer und zerlegbarer Stuhl gemäß Anspruch 1, **dadurch gekennzeichnet, dass** die L-förmigen Elemente (4) ohne vertikalem Teil (4b) welcher die Lehne bildet sein können um einen Schemel oder ein Tischchen schaffen zu können welches auf identische weise wie der Stuhl zusammensetzbar und zerlegbar ist.

## Claims

1. A chair that can be assembled and dismantled, which is free of fastening means, **characterized in that** the chair consists of four different types of elements (1, 2, 3, 4) which can be plugged together by means of multiple plug-in connections of the cross-halving joint type, wherein these consist of a series of notches (1s, 2i, 2s, 3i, 3s, 4i) which are identical on all elements, wherein these notches are arranged vertically to the plane of the seat surface, and wherein the plug-in connections are all contained in the plane forming the seat surface of the chair.

2. The chair that can be assembled and dismantled according to claim 1, **characterized in that** the elements (1, 2, 3, 4) which form the chair comprise two U-shaped elements, each of which forms a pair of feet connected at their upper end by a horizontal part (1a) that has upper notches (1s), at least two lateral longitudinal elements (2) which are equipped with lower notches (2i) on the end regions and with upper notches (2s) on the intermediate region, a plurality of transverse elements (3) which are equipped with lower notches (3i) on the end regions and with upper notches (3s) in the entire intermediate region, and L-shaped elements which form the seat surface with their horizontal part (4a) and form the backrest of the chair with their vertical part (4b), wherein the horizontal part (4a) has lower notches (4i).

3. The chair that can be assembled and dismantled according to claim 1, **characterized in that** the U-shaped elements (1) consist of two identical parts which, on the vertical parts forming the feet, are connected by a fixedly attached spacer part (1b) in such a way that the feet have an H-shaped or a U-shaped cross-section.

4. The chair that can be assembled and dismantled according to claim 1, **characterized in that** two or more of the elements (2, 3, 4) which form the chair are connected to one another by a fixedly attached spacer part or by means of dowels, wherein said elements (2, 3, 4) are held at a distance from one another that is equal to the distance (A) between all the multiple notches (1s, 2i, 2s, 3i, 3s, 4i) of the plug-in connections.

5. The chair that can be assembled and dismantled according to claim 1, **characterized in that** the lateral longitudinal elements (2) are identical to the transverse elements (3).

6. The chair that can be assembled and dismantled according to claim 1, **characterized in that** all or some of the lateral longitudinal elements (2) can be replaced by L-shaped elements (4) which in this case are equipped with notches (2i, 2s) that are identical to those provided on the lateral longitudinal elements (2).

7. The chair that can be assembled and dismantled according to claim 1, **characterized in that** the transverse elements (3) of the seat surface are U-shaped or L-shaped, wherein the vertical parts of these elements form a rest for the arms of the user.

8. The chair that can be assembled and dismantled according to claim 1, **characterized in that** the L-shaped elements (4) can be formed without the vertical part (4b) which forms the backrest, so as to be able to create a stool or a small table that can be assembled and dismantled in the same way as the chair.

## Revendications

1. Chaise pouvant être assemblée et démontée sans moyens de fixation, **caractérisée en ce que** la chaise est constituée d'éléments de quatre typologies différentes (1, 2, 3, 4) s'assemblant les uns aux autres au moyen de plusieurs raccords de type assemblage croisé à mi-bois composés d'une série d'encoches (1s, 2i, 2s, 3i, 3s, 4i) identiques pour tous les éléments, ces encoches étant disposées sur un plan vertical par rapport à l'assise et les raccords se trouvant tous sur le plan constituant l'assise de la chaise.

2. Chaise pouvant être assemblée et démontée, selon la revendication 1, **caractérisée en ce que** les éléments (1, 2, 3, 4) constituant la chaise comprennent deux éléments en forme de U constituant chacun une paire de pieds assemblés à leur extrémité supérieure par une partie horizontale (1a) présentant des encoches sur le dessus, comprennent au moins deux éléments longitudinaux latéraux (2) pourvus à leurs extrémités d'encoches sur le dessous (2i) et dans leur partie intermédiaire d'encoches sur le dessus (3s), comprennent plusieurs éléments transversaux (3) pourvus à leurs extrémités d'encoches sur le dessous (3i) et dans toute la partie intermédiaire d'encoches sur le dessus (3s), et comprennent des éléments en forme de L constituant l'assise par leur partie horizontale (4a) et le dossier de la chaise par leur partie verticale (4b), la partie horizontale (4a) présentant des encoches (4i) sur le dessous.

3. Chaise pouvant être assemblée et démontée selon la revendication 1, **caractérisée en ce que** les éléments en forme de U (1) sont constitués de deux parties identiques assemblées au niveau des parties verticales formant les pieds au moyen d'une entretoise montée de manière fixe (1b) de sorte que les pieds présentent une section transversale en forme de H ou en forme de U.

4. Chaise pouvant être assemblée et démontée selon la revendication 1, **caractérisée en ce que** deux ou plusieurs des éléments (2, 3, 4) constituant la chaise sont assemblés les uns aux autres au moyen d'une entretoise montée de manière fixe ou au moyen de chevilles, lesdits éléments (2, 3, 4) se trouvant les uns par rapport aux autres à une distance correspondant à la distance (A) entre les différentes encoches (1s, 2i, 2s, 3i, 3s, 4i) des raccords.

5. Chaise pouvant être assemblée et démontée selon la revendication 1, **caractérisée en ce que** les éléments longitudinaux latéraux (2) sont identiques aux éléments transversaux (3).

6. Chaise pouvant être assemblée et démontée selon la revendication 1, **caractérisée en ce que** les éléments longitudinaux latéraux (2) peuvent, en tout ou partie, être remplacés par les éléments en forme de L (4) étant dans ce cas pourvus d'encoches (2i, 2s) identiques à celles prévus sur les éléments longitudinaux latéraux (2).

7. Chaise pouvant être assemblée et démontée selon la revendication 1, **caractérisée en ce que** éléments transversaux (3) de l'assise sont en forme de U ou en forme de L, les parties verticales de ces éléments constituant une surface d'appui pour les bras de l'utilisateur.

8. Chaise pouvant être assemblée et démontée selon la revendication 1, **caractérisée en ce que** les éléments en forme de L (4) peuvent être sans leur partie verticale (4b) constituant le dossier, de façon à pouvoir former un tabouret ou une petite table qui s'assemble et se démonte de la même manière que la chaise.
